# EUROPÄISCHE PATENTSCHRIFT

(11) **EP 2 218 154 B1**
(45) Veröffentlichungstag und Bekanntmachung des Hinweises auf die Patenterteilung: **06.07.2011**
(21) Anmeldenummer: 09781905.6
(22) Anmeldetag: 17.08.2009
(51) Int. Cl.: H01T 1/14, H01C 7/12

(54) **SCHNELLE ABTRENNVORRICHTUNG**
RAPID DISCONNECT DEVICE
DISPOSITIF DE COUPURE RAPIDE

(30) Priorität: 22.08.2008 DE 102008039325; 12.01.2009 DE 102009004317
(43) Veröffentlichungstag der Anmeldung: 18.08.2010
(73) Patentinhaber: Dehn + Söhne GmbH + Co. KG, 92318 Neumarkt/Opf. (DE)
(72) Erfinder: EHRHARDT, Arnd, 92318 Neumarkt/Opf. (DE); SCHREITER, Stefanie, 92318 Neumarkt (DE)
(74) Vertreter: Meissner, Bolte & Partner
(86) Internationale Anmeldenummer: PCT/EP2009/060616
(87) Internationale Veröffentlichungsnummer: WO 2010/020612

(56) Entgegenhaltungen:
- WO-A-2004/064213
- DE-A1-102007 042 989

## Beschreibung

Die Erfindung betrifft eine schnelle Abtrennvorrichtung für Überspannungsableiter, insbesondere scheibenförmige oder flächige Varistoren, mit mindestens einem unter einer mechanischen Vorspannung gehaltenen Element sowie mit einer Trennstelle, um den Überspannungsableiter bei thermischer Überlastung vom jeweiligen Netz zu trennen, wobei die Trennstelle gegeneinander lagevariable Kontakte aufweist und einer dieser Kontakte fixiert ausgeführt ist, gemäß Oberbegriff des Patentanspruchs 1.

Abtrennvorrichtungen üblicher leistungsfähiger Überspannungsableiter mit Iₙ>15 kA 8/20 µs mit Varistoren für den Einsatz in Niederspannungsnetzen besitzen im Allgemeinen eine Lötverbindung, die als thermische Trennstelle dient, einen beweglichen Anschluss, welcher unter mechanischer Vorspannung steht, und einen Engstellenbereich, welcher beim Erreichen seines Schmelzintegrals adiabatisch schmilzt. Die Lotverbindung des beweglichen Anschlussteils stellt, die Verbindung zum Varistoranschluss her und übernimmt die Funktion der thermischen Trennstelle, welche bei einer Überhitzung des Varistors diesen vom Netz trennt. Typische derartige Abtrennvorrichtungen sind beispielsweise in der DE 42 41 311 A1 oder der DE 38 05 889 A1 gezeigt.

Bei derartigen vorbekannten Anordnungen verbindet die Lotstelle zwei Metallteile, die eine mehr oder weniger hohe Wärmeleitung und eine recht hohe Wärmekapazität besitzen, und zwar aufgrund dessen, dass diese Metallteile alle auftretenden Strombelastungen im Arbeitsbereich des Ableiters beherrschen müssen. Die Lötverbindung selbst muss den Anforderungen der Impulsstromtragfähigkeit gerecht werden. Zusätzlich wird die Lötverbindung permanent der mechanischen Belastung durch die Federvorspannung ausgesetzt, welche auf den beweglichen Teil einer entsprechenden Zuführung herrscht.
Eine Optimierung auf die wesentlichen Funktionen der Trennstelle, nämlich das gewünschte Abtrennen des Varistors bei dessen Erwärmung ist dadurch nicht möglich. Die Lösungen des Standes der Technik führen daher zwangsweise zu Kompromissen. Im Ergebnis ist allen Lösungen des Standes der Technik gemein, dass die thermische Abtrennvorrichtung eine erhebliche Trägheit besitzt, welche insbesondere auf der Wärmeleitfähigkeit der verwendeten Materialien, den notwendigen Anschlussquerschnitten und der resultierenden großen Wärmekapazität der Gesamtanordnungen beruht.

Im Überlastfall, also insbesondere bei der Erwärmung des Varistors infolge von lang andauernden betriebsfrequenten Überspannungen oder infolge der Alterung des Varistors wird die Lötstelle der Abtrennvorrichtung aufgrund der erläuterten Verhältnisse nur allmählich erwärmt. Dies bedeutet; dass selbst nach Erreichen einer für den Varistor kritischen Temperatur noch eine geraume Zeit vergeht, bis die Lotstelle die notwendige Schmelztemperatur erreicht. Diese Zeit kann auch nur bedingt dadurch reduziert werden, dass Lote mit Schmelztemperaturen bereits unterhalb der kritischen Temperatur des Varistors eingesetzt werden.
Häufig wird deshalb der Varistor bereits überlastet, bevor eine thermische Abtrennung erfolgt. Eine Überlastung des Varistor kann jedoch zu undefinierten Verhältnissen hinsichtlich der sich ergebenden Fehlerströme und somit zu einer Vielzahl unterschiedlicher Fehler und weiterer Schäden führen.

Aus der EP 0 862 255 A1 ist ein Ableitertrennschalter bekannt, bei welchem über den Weg der Fehlerstrommessung und Auswertung ein mechanischer Schalter ansteuerbar ist, der den dortigen Varistor vom Netz trennt. Die nachteiligen Eigenschaften der üblichen Kontaktierung von Varistoren über eine thermische, sensible, jedoch zwangsweise träge Lötstelle können vom Grundsatz her vermieden werden. Der Aufwand zur Fehlerstromerfassung und zur Betätigung des Schalters sowie zur notwendigen Auswertung ist jedoch erheblich.

Die DE 28 53 697 A1 zeigt eine Reihenschaltung aus einem Varistor und einem Schalter. Dort wird der thermische Überstromauslöser des Schalters neben dem Fehlerstrom auch direkt durch die Erwärmung des Varistors zusätzlich beheizt. Auch eine solche Anordnung ist konstruktiv aufwendig und besitzt den Nachteil, dass die Auslösecharakteristik des Schalters nur begrenzt an die Anforderungen des Varistors angepasst werden kann. Das Auslösesystem und der gesamte Schalter müssen Impulsströme im Bereich von mehreren 10 kA thermisch und dynamisch beherrschen. Die Auslösung sollte für einen optimalen Schutz hingegen bereits bei wenigen mA möglich sein. Eine direkte Beheizung des Bimetallauslösers des Schalters durch den Varistor ist zwar hilfreich, jedoch besitzt der Auslöser aufgrund der genannten Anforderungen eine entsprechend hohe Masse und Wärmekapazität, welche einer kurzen Reaktionszeit entgegenwirken.

Die WO 2004/064213 A1 zeigt eine Anordnung, gemäß Oberbegriff des Anspruchs 1, bei der ein Bimetall einen Schaltkontakt verriegelt. Das Bimetall wird hierbei nicht vom Strom durchflossen. Bei einer indirekten Erwärmung des Bimetalls infolge der Erwärmung des Varistors wird durch die Bewegung des Bimetalls die Verriegelung gelöst und der Varistor vom Netz getrennt. Die indirekte Erwärmung über die elektrischen Anschlussleitungen des Varistors, die geometrische Anordnung, die Materialeigenschaften und die zwangsweise notwendigen Abmessungen des Bimetalls schließen eine sehr kurze Reaktionszeit bis zur Kontaktöffnung aus physikalisch-konstruktiver Sicht aus.

Die DE 36 32 224 A1 offenbart eine Reihenschaltung eines Schaltkontakts und eines Varistors, bei der zur Abtrennung des Varistors die Ausdehnung einer Blähmasse genutzt wird, welche direkt auf dem Varistor befindlich ist. Hierbei wird die vollflächig aufgebrachte Blähmasse durch den Varistor erwärmt. Die Ausdehnung der Blähmasse in eine Richtung entspricht dem Hubweg der Schaltkontakte. Die Verlängerung der Trennstrecke ist somit nicht nur begrenzt, sondern erfolgt zudem auch recht langsam, wodurch das Schaltvermögen der Trennstrecke insgesamt reduziert bleibt. Die Ausdehnung des Blähstoffs erfolgt nur verzögert, wodurch eine im Schadensfall benötigte schnelle Abtrennung nicht realisiert werden kann.

Aus dem Stand der Technik wird deutlich, dass alle Lösungen nur Kompromisse zwischen der möglichen erreichbaren thermischen Sensibilität der Trennstelle und der notwendigen Stromtragfähigkeit darstellen. Üblicherweise besitzen die thermischen Abtrennvorrichtungen eine erhebliche Trägheit, die auf die gute Wärmeleitfähigkeit der verwendeten Materialien und die notwendigen großen Anschlussquerschnitte mit einer hohen resultierenden Wärmekapazität zurückzuführen ist.

Aufgabe der Erfindung ist daher die Schaffung einer schnellen Abtrennvorrichtung für Überspannungsableiter, insbesondere scheibenförmige oder flächige Varistoren, wobei die Abtrennvorrichtung schon vor dem Erreichen einer kritischen Temperatur bzw. einer Überlastung des Varistors wirksam werden soll und darüber hinaus mit einfachen Mitteln zu realisieren ist. Bei einer schnellen Abtrennung ergibt sich der Vorteil, dass Ströme, die die Abtrennvorrichtung zu schalten hat, noch durch den Varistor begrenzt werden können und somit problemlos abschaltbar sind. Mögliche Fehlerfälle, welche bei der Überlastung der Varistoren bzw. der Abtrennvorrichtung auftreten können, werden von vornherein vermieden.

Die Lösung der Aufgabe der Erfindung erfolgt durch eine schnelle Abtrennvorrichtung gemäß der Merkmalskombination nach Patentanspruch 1, wobei die Unteransprüche mindestens zweckmäßige Ausgestaltungen und Weiterbildungen darstellen.

Der Kerngedanke der Erfindung geht demnach darauf zurück, die funktionstragenden Teile zur thermischen Auslösefunktion der Abtrennvorrichtung von den stromführenden Anschlussteilen räumlich körperlich und funktional zu trennen. Dies ermöglicht eine Optimierung der thermischen Auslösefunktion, wodurch deutlich verkürzte Auslösezeiten erreichbar sind. Der jeweilige Überspannungsableiter kann daher bei einer Vielzahl von Fehlerfällen vor seiner Zerstörung oder Überlastung sicher vom Netz getrennt werden.

Es wird demnach von einer schnellen Abtrennvorrichtung für Überspannungsableiter, insbesondere scheibenförmige oder flächige Varistoren, mit mindestens einem unter einer Vorspannung, insbesondere mechanischen Vorspannung gehaltenen Element ausgegangen, wobei weiterhin eine Trennstelle vorgesehen ist, um den Überspannungsableiter bei thermischer Überlastung vom jeweiligen Netz zu trennen, wobei die Trennstelle gegeneinander lagevariable Kontakte aufweist und wobei einer dieser Kontakte fixiert ausgeführt ist.

Erfindungsgemäß stehen die gegeneinander lagevariablen Kontakte lötfrei derart elektrisch in Verbindung, dass auftretende, Stromkräfte überwiegend in Richtung der Kontaktkraft wirken, zumindest jedoch nicht entgegen dieser Kontaktkraft orientiert sind. Der bewegliche der lagevariablen Kontakte ist von einem thermisch lösbar am Überspannungsableiter befindlichen, verlorenen Element von einer geschlossenen in eine Abtrennposition überführbar.

Bei einer Ausführungsform der Erfindung ist das verlorene Element von dem unter mechanischer Vorspannung gehaltenen Element mit einer Kraft beaufschlagt.

Das verlorene Element kann als thermisch aktivierbarer Bolzen, Block oder Stift ausgeführt werden, welcher die lotfrei gehaltenen Kontakte sichert.

Der Bolzen, der Block oder der Stift ist an einer Stelle mit dem Überspannungsableiter über ein thermisch lösbares Mittel verbunden, an welcher frühzeitig und maximal mit einer Erwärmung im Überlastfall zu rechnen ist.

Das verlorene Element und/oder dessen Befestigungsmittel verfügen über nur eine geringe Wärmekapazität und geringe Wärmeleitfähigkeit. Durch die geringe Wärmekapazität und die geringe Wärmeleitfähigkeit des verlorenen Elements bzw. dessen Befestigungsmittel wird das Lot als temperatursensibles Befestigungsmaterial nicht unnötig gekühlt. Die Wärme, die im Varistor entsteht, wird daher nahezu ausschließlich und unmittelbar zur Erwärmung der sehr geringen Lotmasse genutzt, so dass hier sehr schnelle Reaktionszeiten gewährleistet werden können.

Bei einer weiteren Ausführungsform ist das verlorene Element unmittelbar unter Federkraftvorspannung gehalten und mit einem thermisch sensiblen Mittel am Überspannungsableiter gesichert.

Im Überlastfall betätigt das verlorene Element unter Nutzung der Federkraftvorspannung mittelbar oder unmittelbar den beweglichen Kontakt, um den Abtrennzustand zu bewirken.

Bei dieser Ausführungsform ist die Position des beweglichen Kontakts von einer Abtrennlage in eine wieder geschlossene Lage veränderbar, d.h. es ist hier eine Reversierbarkeit gegeben.

Innerhalb des Bolzens, Blocks oder Stifts kann bei einer weiteren Ausführungsform ein thermisch sensibler Bereich oder Abschnitt vorgesehen sein, um ein mechanisches Trennen eines Teiles des Bolzens, Blocks oder Stifts zu erreichen.

Zwischen dem verlorenen Element und dem beweglichen der Kontakte kann eine kraftverstärkende Anordnung, insbesondere ein Hebelgetriebe vorgesehen sein.

Im Zielbereich der Abtrennlage des beweglichen Kontaktelements ist bei einer weiteren Ausführungsform eine elektrische Verbindung zu weiteren Löscheinrichtungen, wie z.B. Lichtbogenleitblechen, vorgesehen.

Die Erfindung soll nachstehend anhand eines Ausführungsbeispiels sowie unter Zuhilfenahme von Figuren näher erläutert werden.

Hierbei zeigen:
- Fig. 1: eine prinzipielle Darstellung einer ersten Ausführungsform der Erfin- dung mit einem über ein thermisch sensibles Mittel am Varistor fixierten verlorenen Element;
- Fig. 2: eine Ausführungsform ähnlich derjenigen nach Fig. 1 mit einem Klemmkontakt und
- Fig. 3: zwei Zustände einer schnellen Abtrennvorrichtung (geschlossen und offen), wobei das verlorene Element entweder geschossähnlich auf das bewegliche Kontaktstück oder über eine kraftübertragende An- ordnung (nicht gezeigt) einwirkt.

Bekanntermaßen besitzen Varistoren aufgrund der-Einbausituation, des Materialaufbaus, der Geometrie und ihrer Kontaktierung der Kontaktbleche sowie aufgrund der Stromverteilung Bereiche mit unterschiedlicher Erwärmung.

Dies bedeutet, entsprechend der oben genannten Verhältnisse ist der Punkt bzw. der Bereich der stärksten Erwärmung für die Positionierung des thermisch lösbaren Mittels auszuwählen.

Das thermisch lösbare Mittel bzw. das hiermit fixierte Teil ist bei direktem Kontakt mit dem Varistor so auszubilden, dass eine möglichst geringe Wärmekapazität vorhanden ist und auch die Wärmeabfuhr reduziert wird.

Die Vermeidung der Beeinflussung der Erwärmung der ausgewählten Positionierungsstelle durch unerwünschte Wärmeabgabe sichert die angestrebte schnellstmögliche temperatursensible Abtrennung des Varistors und somit eine optimale Anpassung zu dessen Schutz. Die Ansprechtemperatur des thermisch lösbaren Mittels ist möglichst knapp über der Temperatur liegend, welche am Varistor bei normalen Betriebsbedingungen maximal erreicht wird.

Zur Realisierung einer möglichst unverzögerten Auslösung der Abtrennvorrichtung wird das bewegliche Kontaktstück mit einer angemessenen Federvorspannung beaufschlagt. Die Verbindung des beweglichen Kontaktstücks mit dem Varistor erfolgt erfindungsgemäß über eine lose, unverlötete Kontakt- oder Klemmstelle.

An diese Kontaktstelle werden die nachstehend geschilderten Anforderungen gestellt. Bei Stoßstrombelastungen im Nennbereich soll keine Alterung oder Abbrand an dieser Verbindung auftreten. Die Verbindung sollen keine nennenswerte Rückwirkung auf die Restspannung und somit den Schutzpegel haben. Weiterhin ist die Verbindung so auszulegen, dass diese bei Stoßstrombelastungen nicht verschweißt, so dass die Festigkeit der Verbindung deutlich unterhalb der Kraft liegt, welche für die Bewegung infolge der Federvorspannung zur Verfügung steht.

Von Vorteil bei der Ausgestaltung einer solchen Kontaktstelle- ist es, wenn die Richtung der bei Stoßstrombelastung auftretenden Stromkräfte nicht gegen die Kontaktkraft wirkt.

Allen Ausführungsbeispielen ist gemeinsam, dass auf der Oberfläche des Varistors mit der höchsten Erwärmung ein thermisch sensibles Teil oder Material angebracht wird. Dieses Teil soll möglichst klein sein und eine möglichst geringe Wärmekapazität besitzen. Die heißeste Stelle des Varistors lässt sich sowohl durch die Gestaltung des Varistorkörpers als auch die Wahl des Werkstoffs und die Geometrie des Kontaktblechs in ihrer Position beeinflussen. So besteht die Möglichkeit, den Varistorkörper in der Dicke zu profilieren bzw. durch unterschiedliche Zusammensetzung des Varistorgrundmaterials zu beeinflussen, so dass z.B. Bereiche unterschiedlicher Leitfähigkeit durch geeignete Dotierung entstehen. Das thermisch sensible Teil dient demnach zur Befestigung des verlorenen Elements und besitzt selbst ein vernachlässigbares Volumen bzw. eine so nur geringe Masse im Verhältnis zum Varistor, und zwar in einem Bereich von <10 mg. Dadurch nimmt das thermisch sensible Teil quasi ohne Zeitverzug die gleiche Temperatur wie der Varistor an. Wie bereits erläutert, besitzt das verlorene Element nur eine sehr geringe Wärmekapazität und geringe Wärmeleitung, so dass kein nennenswerter Temperaturgradient zwischen dem Lot und dem Varistor ensteht.

Bei den Kontaktfläche kann durch die erläuterte Wahl von Materialien (unterschiedliche Wärmeleitfähigkeit in axialer und radialer Richtung bzw. Geometrie - Schaffung von Wärmefallen) die Wärmestromdichte und damit die Lage des Bereichs der höchsten Erwärmung gezielt beeinflusst werden.

Zur Fixierung bieten sich Wachse, Kleber, Lote oder andere Materialien an, die einen Schmelzpunkt oder eine Erweichungstemperatur knapp oberhalb der üblichen Betriebstemperatur des Varistors besitzen.

Wenn notwendig, kann eine zusätzliche definierte Federkraft, bevorzugt vertikal zu der auf den beweglichen Anschluss wirkenden Federkraft am festen Anschluss des Varistors genutzt werden, so dass die für die Kontaktverbindung notwendige Kraft jederzeit vorliegt.

Falls weitere Verbindungen und zusätzliche Teile vorhanden sind, besitzen diese ebenfalls nur eine geringe Wärmekapazität bzw. eine geringe wärmeleitung. Diese Teile werden bevorzugt aus Isolationsmaterialien gefertigt oder es wird eine Zwischenlage aus Isolationsmaterial zur thermischen Entkopplung vorgesehen. Sollte eine teilweise Verwendung von Materialien mit anderen Eigenschaften notwendig sein, wird eine Zwischenschicht zur Behinderung unerwünschter Wärmeleitung eingesetzt.

Ist es aus konstruktiven Gründen notwendig, den temperatursensiblen Bereich nicht unmittelbar am Varistor vorzusehen, kann dieser Bereich z.B. auch innerhalb des die Abtrennung blockierenden Teils, d.h. des Bolzens, Blocks oder Stifts vorgesehen oder angebracht sein. In diesem Fall ist die Wärmeleitung bis zu diesem funktionalen Bereich optimiert, jedoch die Wärmekapazität auf ein Minimum begrenzt.

Wird die Schmelztemperatur des temperatursensiblen Bereichs oder Abschnitts erreicht, wird das die Abtrennung blockierende Teil durch die Federkraft quasi beiseite geschoben oder weggedrückt. Dabei ist vorgesehen, dass das nun lose, verlorene Teil die Abtrennung nicht behindert. Dies kann durch geeignete Führungen (in den Figuren nicht gezeigt) unterstützt werden.

Falls z.B. die geforderten Platzverhältnisse die Realisierung entsprechender Führungen nicht zulassen, kann das blockierende Teil auch beispielsweise als exzentrisches Element ausgeführt werden, so dass beim Erreichen der Schmelztemperatur des temperatursensiblen Bereichs dieses Teil, z.B. durch die anliegende Federkraft, um einen festen Drehpunkt bewegt wird und damit den beweglichen Kontakt freigibt.

Durch die Führung des blockierenden Teils um einen definierten Drehpunkt wird die Bewegung des beweglichen Kontakts nicht behindert. Nuten und ähnliche Maßnahmen können die gezielte Drehbewegung hierbei unterstützen. In Kombination solcher exzentrischen Teile können gleichzeitig Mittel zur Erhöhung der Isolationsfestigkeit sowie zur Erhöhung des Schaltvermögens der Abtrennvorrichtung, z.B. in Form von Isolationsfolien oder Isolationsrohren genutzt werden. Derartige Isolationsteile können beispielsweise separat geführt, aber auch direkt am beweglichen Schaltkontakt befestigt werden.

Alternativ zur direkten Fixierung der durch eine Feder vorgespannten Kontaktzunge kann auch nur ein Entriegelungsmechanismus eines wahlweise auch externen Schaltkontakts blockiert werden. Bei einer solchen Ausführungsform können die Haltekräfte reduziert werden.

Bei einer ersten Ausführungsform der Erfindung gemäß Fig. 1 wird von einer Varistorscheibe 1 ausgegangen, die äußere Anschlüsse 7 besitzt.

Ein erster Varistorkontakt 6 stellt einen der die Trennstelle bildenden, gegeneinander lagevariablen Kontakte dar.

Der bewegliche Teil 8 der lagevariablen Kontakte liegt am Varistorkontakt 6 an. Die Kontakte 6 und 8 werden durch ein verlorenes Element 11 gesichert. Dieses verlorene Element 11 ist über ein thermisch lösbares Mittel mit der Varistoroberfläche verbunden.

Zusätzlich kann im Kontaktbügel 3, der über eine Leitung 9 mit dem äußeren Anschluss 7 in Verbindung steht, eine Engstelle 4 ausgebildet sein.

Eine Federkraft F wirkt auf den Kontaktbügel 3, wobei eine unerwünschte Lageverschiebung der Kontakte 6 und 8 im Normalbetriebsfall durch das verlorene Element 11 ausgeschlossen ist.

Die gegeneinander beweglichen Kontakte 6 und 8 sind lotfrei in elektrischer Verbindung stehend und so ausgestaltet, dass auftretende Stromkräfte überwiegend in Richtung der Kontaktkraft wirken (in Fig. 1 nicht dargestellt).

Im Fall einer thermischen Überlastung wird die Verbindung des verlorenen Elements 11 mit der Oberfläche des Varistors 1 gelöst. Damit fällt die Anschlagwirkung durch das verlorene Teil 11 weg und es kann sich das bewegliche Teil 8 der Kontakte in Richtung des freiwerdenden Kraftvektors bewegen, so dass der gewünschte Abtrennzustand realisiert ist.

Eine ähnliche, jedoch dreidimensionale Darstellung einer Ausführungsform der Erfindung zeigt die Fig. 2. Die Bewegungsrichtung des verlorenen Elements 11 ist hier mit einem Pfeil symbolisiert. Das bewegliche Teil 8 der Kontakte wird hier von einer symbolisch angedeuteten Klemmtasche 10 lotfrei kontaktiert. Dieses mechanische Miteinanderinkontaktstehen ist jedoch so realisiert, dass bei einem Ablösen des verlorenen Elements 11 die Abtrennbewegung in Richtung der Kraft F störungsfrei erfolgen kann.

Gemäß Fig. 3 wird wiederum von einem Varistor 1 ausgegangen, welcher zwei Varistoranschlüsse 6 und 7 aufweist.

Der Varistoranschluss 6 steht über die Abtrennvorrichtung, umfassend die Mittel 3, 4 und 10, mit dem Netz in Verbindung.

Weiterhin ist bei der Ausführungsform nach Fig. 3 ein nichtleitender Faden oder Draht 13 vorhanden, der aus einem Material mit hoher Festigkeit und geringer Wärmeausdehnung besteht. Der Faden 13 ist mit Hilfe eines temperatursensiblen Stoffs 12 direkt oder indirekt am Varistor befestigt. Dieser Stoff blockiert in der gezeigten Darstellung nach Fig. 3 linksseitig direkt die Kraft der Feder 14 oder einen Teil dieser, wobei die Feder 14 das verlorene Element 11 mit einer Vorspannkraft F beaufschlagt.

Im Abtrennfall (Fig. 3, rechts) wird der blockierende Faden oder Draht 13 freigegeben und es entspannt sich die Feder 14. Damit wird schlagartig eine Kraft frei, die auf das verlorene Element 11 wirkt, welches den Kontaktbügel 3 betätigt, so dass sich dieser vom Element 10 löst, wodurch der Abtrennzustand erreicht wird. Hierbei kann der Kontaktbügel 3 um eine Achse verschwenkbar ausgeführt werden, wie dies mit der Kreispfeildarstellung angedeutet ist.

Zwischen dem verlorenen Element 11 und dem Kontaktbügel 3 können kraftverstärkende Mittel, wie z.B. Hebelgetriebe oder Ähnliches, vorgesehen werden.

Die vorgestellten Ausführungsformen können aufgrund ihrer erheblichen kürzeren Reaktionszeit Varistoren selbst noch bei hohen netzfrequenten Überspannungen sicher vor Zerstörung schützen.

Durch die Ausgestaltung der Kontaktstelle als quasi lose, unverlötete Verbindung können in einfacher Weise auch Löscheinrichtungen zur Erhöhung des Abschaltvermögens der Abtrennvorrichtung genutzt werden. Dies können z.B. Deionen-, Spalt- oder Isolationsstegkammern und Ähnliches sein. Hierfür werden lediglich entsprechende Kontakte für Lichtbogenleitbleche am festen Varistoranschluss und dem Zielbereich des beweglichen Kontakts angeordnet.

Es besteht dabei die Möglichkeit, heißes Gas, das im Schadensfall entsteht, direkt zum temperatursensiblen Bereich zu lenken. Bei einer solchen Ausführungsform kann der Draht oder Faden auch leitend ausgeführt werden. Hier dient der Draht als Elektrode, der durch die thermische Wirkung des Lichtbogens zerstörbar ist, so dass auch in diesem Fall die Abtrennvorrichtung sicher öffnet.

### Bezugszeichenliste

- 1: Varistor
- 3: Kontaktbügel
- 4: Engstelle
- 6: Varistorkontakt
- 7: äußerer Anschluss
- 8: beweglicher Teil der Kontakte
- 9: Leitung
- 10: Klemmtasche
- 11: verlorenes Element
- 12: temperatursensibles Mittel
- 13: Faden oder Draht
- 14: Feder

## Patentansprüche

1. Schnelle Abtrennvorrichtung für Überspannungsableiter, insbesondere scheibenförmige oder flächige Varistoren, mit mindestens einem unter mechanischer Vorspannung gehaltenen Element sowie mit einer Trennstelle, um den Überspannungsableiter bei thermischer Überlastung vom jeweiligen Netz zu trennen, wobei die Trennstelle gegeneinander lagevariable Kontakte und einer dieser Kontakte fixiert ausgeführt ist,
**dadurch gekennzeichnet, dass**
die gegeneinander lagevariablen Kontakte lötfrei derart elektrisch in Verbindung stehen, dass auftretende Stromkräfte überwiegend in Richtung der Kontaktkraft wirken und der bewegliche der lagevariablen Kontakte von einem thermisch lösbar am Überspannungsableiter befindlichen, verlorenen Element von einer geschlossenen in die Abtrennposition überführbar ist.

2. Abtrennvorrichtung nach Anspruch 1,
**dadurch gekennzeichnet, dass**
das verlorene Element von dem unter mechanischer Vorspannung gehaltenen Element mit einer Kraft beaufschlagt ist.

3. Abtrennvorrichtung nach Anspruch 1 oder 2,
**dadurch gekennzeichnet, dass**
das verlorene Element als thermisch aktivierbarer Bolzen, Block oder Stift ausgeführt ist, welcher die lotfrei gehaltenen Kontakte sichert.

4. Abtrennvorrichtung nach Anspruch 3,
**dadurch gekennzeichnet, dass**
der Bolzen, Block oder Stift an einer Stelle mit dem Überspannungsableiter mit einem thermisch lösbaren Mittel verbunden ist, an welcher frühzeitig und maximal mit einer Erwärmung im Überlastfall zu rechnen ist.

5. Abtrennvorrichtung nach einem der vorangegangenen Ansprüche,
**dadurch gekennzeichnet, dass**
das verlorene Element über eine geringe Wärmeleitfähigkeit verfügt.

6. Abtrennvorrichtung nach Anspruch 1,
**dadurch gekennzeichnet, dass**
das verlorene Element unmittelbar unter Federkraftvorspannung gehalten und mit einem thermisch sensiblen Mittel am Überspannungsableiter gesichert ist, wobei im Überlastfall das verlorene Element unter Nutzung der Federkraftvorspannung mittelbar oder unmittelbar den beweglichen Kontakt betätigt, um den Abtrennabstand zu bewirken.

7. Abtrennvorrichtung nach Anspruch 6,
**dadurch gekennzeichnet, dass**
die Position des beweglichen Kontakts von einer Abtrennlage in eine wieder geschlossene Lage veränderbar ist.

8. Abtrennvorrichtung nach Anspruch 4,
**dadurch gekennzeichnet, dass**
innerhalb des Bolzens, Blocks oder Stifts ein thermisch sensibler Bereich oder Abschnitt vorgesehen ist, um ein mechanisches Trennen eines Teils des Bolzens, Blocks oder Stifts zu erreichen.

9. Abtrennvorrichtung nach Anspruch 6,
**dadurch gekennzeichnet, dass**
zwischen dem verlorenen Element und dem beweglichen der Kontakte eine kraftverstärkende Anordnung, insbesondere ein Hebelgetriebe befindlich ist.

10. Abtrennvorrichtung nach einem der vorangegangenen Ansprüche,
**dadurch gekennzeichnet, dass**
im Zielbereich der Abtrennlage des beweglichen Kontaktelements eine elektrische Verbindung zu weiteren Löscheinrichtungen, wie Lichtbogenleitbleche oder dergleichen Mittel vorgesehen ist.

11. Abtrennvorrichtung nach Anspruch 6,
**dadurch gekennzeichnet, dass**
das thermisch sensible Mittel eine geringe Masse und geringe Wämekapazität aufweist.

## Claims

1. Fast disconnection device for surge arresters, specifically disc-shaped or flat varistors, comprising at least one element held under a mechanical preload as well as a point of separation in order to disconnect the surge arrester from the respective mains in the event of a thermal overload, wherein the point of separation includes contacts the positions of which are variable relative to each other and wherein one of these contacts is a fixed one,
**characterized in that**
the contacts, the positions of which are variable relative to each other, are electrically connected without the use of a solder in such a way that occurring current forces act mainly in the direction of the contact force, and that the movable one of the position-variable contacts is transferable from a closed position into the disconnected position by a lost element located thermally separable on the surge arrester.

2. Disconnection device according to claim 1,
**characterized in that**
the lost element is acted on by a force exerted by the element held under a mechanical preload.

3. Disconnection device according to claim 1 or 2,
**characterized in that**
the lost element is realized as a thermally activatable bolt, block or pin which secures the contacts held in a solderless manner.

4. Disconnection device according to claim 3,
**characterized in that**
at one point, the bolt, the block or the pin is connected to the surge arrester by a thermally separable means, at which point an early maximum heating can be expected in the event of an overload.

5. Disconnection device according to one of the preceding claims,
**characterized in that**
the lost element has a low thermal conductivity.

6. Disconnection device according to claim 1,
**characterized in that**
the lost element is directly held under a spring force preload and is secured to the surge arrester by a thermally sensitive means, wherein, in the event of an overload, the lost element indirectly or directly actuates the movable contact by using the spring force preload so as to cause the disconnected state.

7. Disconnection device according to claim 6,
**characterized in that**
the position of the movable contact can be varied from a disconnected position back to a closed position.

8. Disconnection device according to claim 4,
**characterized in that**
a thermally sensitive region or section is provided inside the bolt, block or pin so as to obtain a mechanical separation of a part of the bolt, block or pin.

9. Disconnection device according to claim 6,
**characterized in that**
a force-intensifying system, specifically a lever mechanism, is provided between the lost element and the movable one of the contacts.

10. Disconnection device according to one of the preceding claims,
**characterized in that**
an electrical connection to additional extinguishing means such as arc baffles or the like means is provided in the target region of the disconnected position of the movable contact element.

11. Disconnection device according to claim 6,
**characterized in that**
the thermally sensitive means has a small mass and low thermal capacity.

## Revendications

1. Dispositif de coupure rapide pour dérivateur de surtension, en particulier varistor en forme de plaque ou en forme surfacique, comprenant au moins un élément maintenu sous précontrainte mécanique, ainsi qu'un emplacement de séparation afin de séparer le dérivateur de surtension vis-à-vis du réseau respectif en cas de surcharge thermique, dans lequel l'emplacement de séparation est réalisé avec des contacts à position variable les uns par rapport aux autres et l'un de ces contacts est fixe,
**caractérisé en ce que** les contacts à position variable les uns par rapport aux autres sont en connexion électrique de manière dépourvue de brasure et de telle façon que les forces apparaissant en raison des courants agissent principalement en direction de la force de contact, et le contact mobile des contacts à position variable peut être transféré depuis une position fermée vers la position de séparation par un élément perdu thermiquement détachable qui se trouve sur le dérivateur de surtension.

2. Dispositif de coupure selon la revendication 1,
**caractérisé en ce que** l'élément perdu est soumis à une force par l'élément maintenu sous précontrainte mécanique.

3. Dispositif de coupure selon la revendication 1 ou 2,
**caractérisé en ce que** l'élément perdu est réalisé sous forme de goujon, de bloc ou de tige susceptible d'être activé thermiquement, qui bloque les contacts maintenus de manière dépourvue de brasure.

4. Dispositif de coupure selon la revendication 3,
**caractérisé en ce que** le goujon, le bloc ou la tige est relié(e) au dérivateur de surtension au moyen d'un agent thermiquement détachable à un emplacement auquel on doit s'attendre à un échauffement précoce et maximum en cas de surcharge.

5. Dispositif de coupure selon l'une des revendications précédentes,
**caractérisé en ce que** l'élément perdu dispose d'une faible conductivité thermique.

6. Dispositif de coupure selon la revendication 1,
**caractérisé en ce que** l'élément perdu est maintenu directement sous la précontrainte d'un ressort et est bloqué sur le dérivateur de surtension avec un organe thermiquement sensible, et en cas de surcharge, l'élément perdu actionne directement ou indirectement le contact mobile en exploitant la précontrainte du ressort afin d'entraîner l'écartement de coupure.

7. Dispositif de coupure selon la revendication 6,
**caractérisé en ce que** la position du contact mobile est modifiable depuis une position de coupure jusque dans une position à nouveau fermée.

8. Dispositif de coupure selon la revendication 4,
**caractérisé en ce que**, à l'intérieur du goujon, du bloc ou de la tige, il est prévu une zone ou un tronçon thermiquement sensible, afin de d'atteindre une séparation mécanique d'une partie du goujon, du bloc ou de la tige.

9. Dispositif de coupure selon la revendication 6,
**caractérisé en ce qu'**un agencement amplificateur de force, en particulier un mécanisme à levier, se trouve entre l'élément perdu et le contact mobile.

10. Dispositif de coupure selon l'une des revendications précédentes,
**caractérisé en ce qu'**une connexion électrique vers d'autres moyens d'extinction, comme des tôles de guidage d'arc électrique ou des moyens similaires, est prévue dans la zone cible de la position de coupure de l'élément de contact mobile.

11. Dispositif de coupure selon la revendication 6,
**caractérisé en ce que** les moyens thermiquement sensibles ont une faible masse et une faible capacité thermique.
